# FASCICULE DE BREVET EUROPEEN

(11) **EP 0 043 311 B1**
(45) Date de publication et mention de la délivrance du brevet: **19.12.1984**
(21) Numéro de dépôt: 81400997.3
(22) Date de dépôt: 19.06.1981
(51) Int. Cl.: G09F 3/03, E05B 65/18

(54) **Dispositif de scellés**
Plombiervorrichtung
Sealing device

(30) Priorité: 27.06.1980 FR 8014375
(43) Date de publication de la demande: 06.01.1982
(73) Titulaire: Wallet, Claude Daniel Yves, F-95160 Montmorency (FR)
(72) Inventeur: Wallet, Claude Daniel Yves, F-95160 Montmorency (FR)
(74) Mandataire: Rodhain, Claude

## Description

L'invention concerne un dispositif de scellés applicable, notamment, au verrouillage des portes de wagon, camion, remorque, container ou similaires, ce dispositif n'étant pas indestructible en soi, mais étant destiné à garantir le réceptionnaire dudit container que celui-ci n'a pas été ouvert pendant son acheminement.

La recrudescence des vols commis, notamment dans les gares de triage, a amené les responsables à doter les wagons ou les containers transportés par ces wagons, de scellés destinés à constituer des armes de dissuasion rebutant les voleurs ou les chapardeurs fréquentant les gares de triage. Ce genre de scellés n'a pas pour objet de constituer en soi une fermeture inviolable, mais est surtout destiné à garantir le client qui recevra le container ou le wagon que son contenu est bien conforme à ce qui a été expédié dans la mesure où les scellés n'ont pas été brisés.

On connaît à cet effet, notamment par le brevet français FR-A-2 210 209 un dispositif de scellés applicables, notamment aux poignées de portes de wagons, camions, remorques, containers, ou similaires, du type constitué d'un corps allongé en forme de tige dont l'une des extrémités est pourvue d'une butée tandis que l'autre extrémité comporte un embout mâle pourvu d'une rainure de verrouillage, ledit embout étant susceptible d'être assemblé de façon irréversible avec un embout femelle ayant la forme d'un fourreau, dont l'une des faces frontales est obturée, ce dernier comportant intérieurement un organe élastique de verrouillage du type bague fendue ou cerclips, venant s'ancrer dans la rainure de l'embout mâle lors de l'introduction de ce dernier dans ledit embout femelle.

Selon ce dispositif, le corps allongé en forme de tige est réalisé sous la forme d'un câble métallique dont l'une des extrémités est sertie dans une butée arrière tandis que l'autre extrémité reçoit également par sertissage l'embout mâle.

Ce dispositif présente l'inconvénient d'être vulnérable d'une part en raison que l'embout mâle et l'embout femelle sont directement accessibles par un outil permettant de les désaccoupler (et de les réaccoupler éventuellement pour masquer l'effraction) et d'autre part, du fait que le câble nu peut être aisément sectionné brin par brin au moyen d'une petite cisaille portative ou d'une simple paire de tenailles très coupantes.

On connaît par ailleurs dans un autre domaine qui est celui des fils à plomb (brevet français n° 973370) le principe consistant à enrouler en spirale autour d'une âme formée d'un fil métallique, un fil plat destiné à accroître la rugosité de l'âme métallique.

Ce principe n'est pas directement applicable à la fabrication des scellés selon l'invention bien que celle-ci porte sur la combinaison d'un corps allongé en forme de tige entouré précisément d'un ressort spiralé.

L'un des buts de l'invention consiste à réaliser un dispositif de scellés inviolables dans lequel on ne puisse pas passer un outils dans la douille de l'élément femelle pour désaccoupler cet élément de l'embout mâle.

Un autre objet de l'invention est de faire en sorte que le corps en forme de tige ne puisse pas être brisé au moyen de tensions successives appliquées en sens opposé à l'aide d'un levier.

Un autre objet de l'invention est de faire en sorte que le corps en forme de tige, qui est constitué d'un câble souple, ne puisse pas être sectionné brin par brin.

Ce but est atteint selon l'invention par le fait que le câble constituant le corps de forme allongée du scellé est entouré par un ressort spiralé à haute résistance mécanique à la rupture et au cisaillement, les spires de ce ressort étant très rapprochées, mais non jointives, et s'étendant depuis la face frontale arrière de l'embout mâle, fixé à l'une des extrémités du câble, jusqu'à la butée arrière fixée à l'autre extrémité du câble, la longueur de l'orifice borgne du fourreau, constituant l'élément femelle dans lequel est introduit l'embout mâle, étant au moins légèrement supérieure à la longueur dudit embout mâle de manière à ce que le fourreau chevauche quelques spires du ressort afin qu'il ne soit pas possible de passer entre la première spire dudit ressort et la face frontale arrière de l'embout mâle un outil permettant d'avoir accès au câble.

Selon une caractéristique de l'invention, le ressort, pris entre l'embout mâle et la butée arrière est en légère compression, cette butée étant constituée d'une tête métallique surmoulée sur l'extrémité mâtée du câble, l'extrémité du ressort, c'est-à-dire par exemple les deux ou trois dernières spires, étant également noyées dans la tête métallique de façon à ce que la tête, qui constitue la butée arrière du dispositif ne puisse pas être arrachée.

D'autres caractéristiques et avantages de l'invention ressortiroht de la description ci-après et des dessins annexés dans lesquels :
la figure 1 est une vue partiellement en coupe du dispositif de scellés selon l'invention ;
la figure 2 est une vue en plan du même dispositif assurant l'accouplement des poignées de deux portes d'un container ou wagon.

Comme illustré en Fig. 1, le dispositif est constitué essentiellement d'une partie mâle 1 et d'une partie femelle 2, susceptibles d'être accouplées par simple engagement et compression axiale, sans qu'il soit nécessaire d'avoir recours à un outil, puisque l'assemblage des deux éléments s'effectue manuellement.

La partie mâle est constituée d'un corps de forme allongée 3 qui, dans le mode de réalisation représenté est constitué d'un câble métallique, ce corps de forme allongée comportant à l'une de ses extrémités une butée ou tête en saillie 4 qui, selon l'invention, est surmoulée sur l'extrémité arrière matée 3₁ du câble. Cette tête 4 qui constitue une butée du fait que son diamètre est nettement supérieur à celui du câble 3, peut être réalisée par exemple en zamac. L'autre extrémité du corps 3 est constituée d'un embout mâle 5 serti sur l'extrémité 3₂ du câble, la zone 6 de sertissage étant d'une longueur égale à deux, trois ou quatre fois le diamètre du câble 3. On choisit par ailleurs, pour réaliser ce sertissage, un outil permettant d'obtenir dans la zone 6 une section polygonale qui, vérification faite, permet d'obtenir une meilleure résistance à l'arrachement lorsqu'on exerce une traction sur l'embout mâle 5. Toutefois, et selon une particularité de l'invention, on fait en sorte que le sertissage, bien que résistant, ne soit pas d'une résistance mécanique supérieure à celle de la rupture du câble 3 car l'on préfère, tout bien pesé, en cas d'effraction, que ce soit l'embout qui lâche de manière à ce qu'il reste prisonnier de l'embout femelle 2 (qui sera décrit ci-après) de manière à ce que l'on ne puisse pas réexploiter l'embout à des fins délictuelles. Cet embout mâle comporte par ailleurs une portion cylindrique 5₁ suivie d'une rainure circulaire 5₂, puis d'une portion tronçoni- que 5₃ qui constitue la partie d'introduction de l'embout mâle dans l'embout femelle.

Selon une particularité de l'invention, le câble 3 est entouré sur toute sa longueur d'un ressort spiralé 7 à spires non jointives s'étendant depuis l'embout mâle 5 jusqu'à la tête ou butée 4. Les dernières spires 7₁ du ressort sont noyées dans la tête 4 ce qui assure un parfait ancrage, tandis que la première spire 7₂ est également prise légèrement dans l'embout mâle 5 ce qui n'est toutefois pas une obligation. Le ressort est en acier trempé, et par conséquent très résistant au cisaillement, et est volontairement à spires non jointives de manière à ne pas s'opposer à la souplesse du câble qui doit pouvoir être cintré. On notera toutefois que le ressort 7, pris entre l'embout mâle 5 et la tête 4, est légèrement comprimé ce qui améliore la résistance du dispositif.

L'embout femelle, quant à lui, se présente sous la forme d'un fourreau pourvu d'un orifice borgne 8 ayant un diamètre légèrement supérieur au diamètre le plus large de l'embout mâle 5, ce fourreau étant fermé sur sa tranche 2₁ de manière à éviter le passage de tout outil. Le fourreau comporte de façon classique, une rainure intérieure 8₁ dans laquelle est engagé un organe de verrouillage 9 se présentant sous la forme d'un moyen élastique, tel qu'une bague fendue ou un serre-clips, cette bague étant destinée à venir se loger, lors de l'accouplement de l'embout mâle et de l'embout femelle, dans la rainure circulaire 5₂ dudit embout mâle. En effet, lors de l'accouplement, la partie tronconique 5₃ de l'embout mâle pénètre progressivement dans la bague fendue 9 de façon à l'écarter radialement jusqu'à ce que celle-ci se trouve en regard de la rainure circulaire 5₂ de l'embout mâle et puisse ainsi par un resserrement radial venir se verrouiller dans ladite rainure. En position d'accouplement, la bague fendue ou serre-clips 9 est par conséquent en partie dans la rainure du fourreau et dans la rainure de l'embout mâle de sorte qu'il y a verrouillage d'une partie sur l'autre, ce verrouillage étant suffisamment résistant pour éviter que l'on puisse désaccoupler, même à l'aide d'un outil, les deux embouts mâle et femelle.

Selon une particularité de l'invention, cet embout femelle 2 est d'une longueur suffisante pour que, en position d'accouplement, la partie avant 2₂ chevauche au moins les deux dernières spires du ressort 7 de sorte que même si ce ressort n'est pas réellement noyé dans l'embout mâle 5, lors de son sertissage, il n'est pas possible de passer, entre la dernière spire du ressort et la face frontale arrière 5₄ de l'embout, un outil permettant d'avoir accès au câble. En effet, le câble est beaucoup plus vulnérable que le ressort en acier trempé, et c'est pour cette raison que l'embout femelle doit légèrement chevaucher le ressort afin d'éviter qu'un malfaiteur puisse avoir accès au câble en vue de le cisailler.

Selon une caractéristique de l'invention, tel qu'illustré en Fig. 2, le câble 3 est d'une longueur suffisamment importante pour qu'après introduction dans les poignées 10 des deux portes 11 et 12, il subsiste une longueur de câble 13 suffisamment importante pour que celle-ci puisse être déformée par cintrage, comme illustré en trait mixte en 14, la souplesse du câble évitant ainsi la rupture du dispositif de scellés. En effet la souplesse du câble n'offre aucune prise à un outil et n'oppose aucun obstacle à sa déformation, de sorte que même si l'on emmanchait un tuyau sur la tête 4, afin de provoquer son arrachement par torsion, cet arrachement serait impossible car dans ce cas c'est le câble qui se cintrerait sans se rompre.

En définitive, le dispositif selon l'invention est non seulement un dispositif de scellés facilement utilisable manuellement, mais également et pratiquement invulnérable aux outils généralement utilisés par les chapardeurs, c'est-à-dire les tenailles ou pinces coupantes, ce dispositif ne pouvant en effet n'être sectionné qu'à l'aide d'un coupe-boulons qui est un très gros outillage, difficile à dissimuler, ce qui, là encore, ne manquera pas de rebuter les malfaiteurs.

Comme il ressort des caractéristiques précitées, l'élément mâle constitué du câble, de l'embout mâle et de la tête, est engagé dans les poignées 10 et 11 des portes du container ou du wagon, la tête 4 ayant un diamètre supérieur à l'orifice 15 prévu dans les poignées de façon à constituer une butée arrière. Après cette introduction, on assure l'assemblage embout mâle avec embout femelle par simple introduction de l'embout 5 dans le fourreau 2 jusqu'à ce que la bague fendue ou serre-clips 9 vienne se verrouiller dans la rainure circulaire 5₂ de l'embout mâle. Cette position d'assemblage est d'ailleurs celle illustrée sur les Fig. 1 et 2 annexées. Dans cette position, le dispositif de scellés est opérationnel et son retrait ne pourra être réalisé qu'à l'arrivée du container à l'aide d'un coupe-boulons, du fait précisément de l'existence du ressort spiralé à spires non jointives en acier trempé.

## Revendications

1. Dispositif de scellés, applicable notamment aux poignées de portes de wagons, camions, remorques, containers ou similaires, du type constitué d'un corps allongé (3) en forme de tige dont l'une des extrémités est pourvue d'une butée (4) et l'autre d'un embout mâle (5), comportant une rainure de verrouillage (5₂), susceptible d'être assemblé de façon irréversible avec un embout femelle (2) en forme de fourreau dont l'une des faces frontales (2₁) est obturée et pourvue intérieurement d'un organe élastique de verrouillage (9) venant s'ancrer dans la rainure (5_{z}) de l'embout mâle lors de l'introduction de ce dernier dans ledit embout femelle, ce corps en forme de tige étant constitué d'un câble métallique, dispositif caractérisé en ce que le câble (3) est entouré par un ressort (7) à haute résistance mécanique à la rupture et au cisaillement, les spires de ce ressort étant très rapprochées, mais non jointives, et s'étendant depuis la face frontale arrière (5₄) de l'embout mâle (5) jusqu'à la butée arrière (4), la longueur de l'orifice borgne (8) du fourreau étant au moins légèrement supérieure à celle de l'embout mâle (5) de sorte que l'extrémité avant (22) de l'embout femelle (2) chevauche quelques spires du ressort (7) entourant le câble (3).

2. Dispositif selon la revendication 1, caractérisé en ce que le ressort pris entre l'embout mâle (5) et la butée arrière (4) est légèrement comprimé au montage.

3. Dispositif selon l'une quelconque des revendications 1 et 2, caractérisé en ce que la butée arrière (4) est constituée d'une tête métallique surmoulée sur l'extrémité mâtée (3₁) du câble (3) dans laquelle est noyée l'extrémité du ressort.

4. Dispositif selon la revendication 1, caractérisé en ce que l'embout mâle (5) est serti sur l'extrémité (3z) du câble opposée à la butée arrière (4) par un outil permettant d'obtenir un sertissage (6) de section polygonale.

5. Dispositif selon la revendication 4, caractérisé en ce que la longueur de sertissage (6) est de deux à quatre fois le diamètre du câble (3).

6. Dispositif selon l'une quelconque des revendications 4 et 5, caractérisé en ce que la résistance mécanique à l'arrachement du sertissage est inférieure à la résistance mécanique du câble (3) afin que l'embout mâle (5) se détache du câble et reste prisonnier de l'embout femelle (2) avant que ne se rompe le câble.

7. Dispositif selon l'une quelconque des revendications 1 à 6, caractérisé en ce que le câble (3) dépasse d'une longueur suffisante les poignées (10) des portes dans lesquelles il est introduit de manière à pouvoir être cintré sans rupture.

## Claims

1. A seal device which can in particular be applied to the door handles of trucks, lorries, trailers, containers or the like, of the type formed by an elongate body (3) in the form of a rod, one end of which is provided with a stop (4) and the other with a male connector (5), comprising a locking groove (5_{z}) and capable of being assembled in an irreversible manner with a female connector (2) in the form of sheath, an end face (2₁) of which is closed and provided internally with a resilient locking member (9) which is anchored in the groove (5₂) of the male connector when the latter is introduced into the said female connector, this body in the form of a rod being constituted by a metal cable, which device is characterized in that the cable (3) is surrounded by a spring (7) with a high degree of mechanical resistance to breaking and shearing, the turns of this spring being very close, but not contiguous, and extending from the rear end face (5₄) of the male connector (5) to the rear stop (4), the length of the blind hole (8) of the sheath being at least slightly greater than that of the male connector (5) such that the front end (2_{z}) of the female connector (2) spans some of the turns of the spring (7) surrounding the cable (3).

2. A device as claimed in claim 1, characterized in that the spring held between the male connector (5) and the rear stop (4) is slightly compressed during assembly.

3. A device as claimed in any one of claims 1 and 2, characterized in that the rear stop (4) is formed by a metal head moulded onto the burred end (3₁) of the cable (3) and in which the end of the spring is embedded.

4. A device as claimed in claim 1, characterized in that the male connector (5) is crimped on the end (3_{z}) of the cable opposite the rear stop (4) by a tool enabling a crimp (6) with a polygonal cross- section to be obtained.

5. A device as claimed in claim 4, characterized in that the length of the crimp (6) is two to four times the diameter of the cable (3).

6. A device as claimed in any one of claims 4 and 5, characterized in that the mechanical resistance to tearing of the crimp is lower than the mechanical strength of the cable (3) so that the male connector (5) is detached from the cable and remains enclosed by the female connector (2) before the cable breaks.

7. A device as claimed in any one of claims 1 to 6, characterized in that the cable (3) is sufficiently longer than the door handles (10) into which it is introduced, so as to be able to be curved without breaking.

## Patentansprüche

1. Schliessvorrichtung, insbesondere zur Verwendung bei Türgriffen von Eisenbahnwagen, Lastwagen, Anhängern, Containern u. dgl., bestehend aus einem längsgestreckten Körper (3) in Form eines Schafts, dessen eines Ende mit einem Anschlag (4) und dessen anderes Ende mit einer vorspringenden eine Sperrnut aufweisenden Klemme (5) versehen ist, welche in nicht umkehrbarer Weise mit einer aufnehmenden hülsenförmigen Klemme (2), deren eine Frontseite (2₁) verschlossen ist, montierbar und innen mit einem nachgiebigen Sperrelement (9) versehen ist, das sich in der Nut (5a der vorspringenden Klemme bei Einführung der letzteren in die aufnehmende Klemme verankert, wobei dieser als Schafts ausgebildete Körper aus einem Metallkabei besteht, dadurch gekennzeichnet, dass das Kabel (3) von einer Feder (7) hoher mechanischer Bruch- und Scherfestigkeit umgeben ist, wobei sich die Windungen dieser Feder in sehr Abstand voneinander befinden, ohne aneinander zu stossen und sich von der hinteren Frontseite (5₄) der vorspringenden Klemme (5) bis zum hinteren Anschlag (4) erstrecken, die Länge des Sacklochs (8) der Hülse diejenige der vorspringenden Klemme (5) zumindest geringfügig überschreitet derart, dass das vordere Ende (2₂) der aufnehmenden Klemme (2) einige Windungen der das Kabel umgebenden Feder (7) überlappt.

2. Vorrichtung nach Anspruch 1, dadurch gekennzeichnet, dass die zwischen der vorspringenden Klemme (5) und dem hinteren Anschlag (4) vorgesehene Feder bei der Montage leicht zusammengedrückt ist.

3. Vorrichtung nach einem der Ansprüche 1 und 2, dadurch gekennzeichnet, dass der hintere Anschlag (4) aus einem Metallkopf besteht, der auf dem bemasteten Ende (3₁) des Kabels (3) abgeformt ist, in welchem das Ende der Feder versenkt ist.

4. Vorrichtung nach Anspruch 1, dadurch gekennzeichnet, dass die vorspringende Klemme (5) auf dem Ende (3_{z}) des dem hinteren Anschlag (4) gegenüberliegend angeordneten Kabels mit Hilfe eines Werkzeugs gebördelt ist, vermittels dessen eine Bördelung (6) von vieleckigem Querschnitt durchgeführt werden kann.

5. Vorrichtung nach Anspruch 4, dadurch gekennzeichnet, dass die Länge der Bördelung (6) dem zwei- bis vierfachen Durchmesser des Kabels (3) entspricht.

6. Vorrichtung nach einem der Ansprüche 4 und 5, dadurch gekennzeichnet, dass die mechanische Festigkeit gegenüber einem Ausheben der Bördelung geringer ist als die mechanische Festigkeit des Kabels (3), um zu gewährleisten, dass die vorspringende Klemme (5) sich vom Kabel löst und mit der aufnehmenden Klemme (2) verbunden bleibt, bevor nicht das Kabel reisst.

7. Vorrichtung nach einem der Ansprüche 1 bis 6, dadurch gekennzeichnet, dass das Kabel (3) mit ausreichender Länge an den Türgriffen (10) vorbeiläuft, in die es eingeführt ist, derart, dass es sich biegen lässt, ohne zu reissen.
